# EUROPÄISCHE PATENTSCHRIFT

(11) **EP 3 201 118 B1**
(45) Veröffentlichungstag und Bekanntmachung des Hinweises auf die Patenterteilung: **06.03.2019**
(21) Anmeldenummer: 15742281.7
(22) Anmeldetag: 28.07.2015
(51) Int. Cl.: B63B 27/16, B63B 27/30, B63B 15/00, B66C 23/52, B66C 23/02

(54) **WASSERFAHRZEUG MIT EINEM KRAN ZUM HEBEN VON LASTEN**
WATER VEHICLE HAVING A CRANE FOR LIFTING LOADS
VÉHICULE NAUTIQUE ÉQUIPÉ D'UNE GRUE POUR LEVER DES CHARGES

(30) Priorität: 02.10.2014 DE 102014114331
(43) Veröffentlichungstag der Anmeldung: 09.08.2017
(73) Patentinhaber: ThyssenKrupp Marine Systems GmbH, 24143 Kiel (DE); thyssenkrupp AG, 45143 Essen (DE)
(72) Erfinder: DETERMANN, Wolfram, 22851 Norderstedt (DE)
(74) Vertreter: thyssenkrupp Intellectual Property GmbH
(86) Internationale Anmeldenummer: PCT/EP2015/067246
(87) Internationale Veröffentlichungsnummer: WO 2016/050381

(56) Entgegenhaltungen:
- EP-A1- 0 124 947
- WO-A1-2012/138227
- WO-A1-2013/070080
- JP-A- H10 305 994
- NL-C2- 1 035 627
- US-A- 4 112 863

## Beschreibung

### Stand der Technik

Die vorliegende Erfindung betrifft ein Wasserfahrzeug mit einem Kran zum Heben von Lasten, welcher einen Turm und einen gegenüber dem Turm drehbaren Ausleger aufweist.

An zivil oder militärisch genutzten Wasserfahrzeugen sind oftmals Kräne vorgesehen, über welche Lasten angehoben und verladen werden können. Beispielsweise ist aus der US 6 988 459 B2 ein Wasserfahrzeug mit einem Kran zum Verladen von Ausrüstungsgegenständen bekannt. Der Kran weist einen auf dem Hauptdeck des Wasserfahrzeugs angeordneten Turm und einen gegenüber dem Turm drehbaren Ausleger auf.

Aus der WO 2012 / 138 227 A1 ist ein Transfersystem für Personen auf einem Schiff mit einem Kran bekannt.

Aus der WO 2013 / 070 080 A1 ist ein Fahrzeug mit einem Kran bekannt.

Derartige Wasserfahrzeuge bringen den Nachteil mit sich, dass sie aufgrund des hoch über das Hauptdeck aufragenden Krans einen relativen großen Radarquerschnitt aufweisen und daher relativ leicht durch Radaranlagen geortet werden können. Insbesondere bei militärischen Wasserfahrzeugen ist es aber erwünscht, dass das Wasserfahrzeug einen kleinen Radarquerschnitt (engl. radar cross section, RCS) aufweist, so dass die Entdeckungswahrscheinlichkeit durch feindliche Radargeräte herabgesetzt ist.

### Offenbarung der Erfindung

Die Aufgabe der vorliegenden Erfindung ist es, die Wahrscheinlichkeit zu verringern, dass das Wasserfahrzeug durch ein Radargerät geortet werden kann.

Gelöst wird die Aufgabe durch ein Wasserfahrzeug mit einem Kran zum Heben von Lasten, welcher einen Turm und einen gegenüber dem Turm drehbaren Ausleger aufweist, wobei der Turm innerhalb der Außenkontur des Wasserfahrzeugs angeordnet ist.

Durch die Anordnung des Turms innerhalb der Außenkontur des Wasserfahrzeugs wird verhindert, dass die von einem Radargerät ausgesendete Radarstrahlung von der Oberfläche des Turms zu dem Radargerät zurückreflektiert wird. Somit wird der Beitrag des Turms zu dem Radarquerschnitt des Wasserfahrzeugs eliminiert und der Radarquerschnitt insgesamt verringert. Infolge des kleineren Radarquerschnitts reduziert sich die Wahrscheinlichkeit, dass das Wasserfahrzeug durch ein feindliches Radargerät geortet wird.

Erfindungsgemäß ist der Turm innerhalb eines Aufbaus des Wasserfahrzeugs angeordnet. Bei einer Anordnung des Turms innerhalb eines Aufbaus wird der Radarquerschnitt im Bereich des Krans im Wesentlichen durch den Aufbau bestimmt. Dies bietet den Vorteil, dass der Radarquerschnitt von solchen Aufbauten, die im Hinblick auf den Radarquerschnitt bereits optimiert sind - z. B. nach Art einer Tarnkappentechnik - nur in geringfügigem Maße durch den Kran erhöht wird. Als vorteilhaft hat es sich herausgestellt, wenn der Turm an einem Deck des Wasserfahrzeugs befestigt ist, welches den Aufbau trägt. Das den Aufbau tragende Deck ist in der Regel derart ausgelegt, dass es den überwiegenden Teil der mechanischen Last des Aufbaus und des Turms aufnehmen kann. Vorzugsweise kann das Deck in dem Bereich, in welchem der Turm befestigt ist, verstärkt ausgeführt sein, beispielsweise dadurch, dass das Deck in diesem Bereich eine erhöhte Materialstärke aufweist und/oder eine erhöhte Dichte an Spanten aufweist.

Eine vorteilhafte Ausgestaltung sieht vor, dass der Ausleger mit dem Turm über ein Drehlager verbunden ist, welches innerhalb der Außenkontur des Wasserfahrzeugs angeordnet ist. Über das Drehlager wird eine Drehung des Auslegers gegenüber dem Turm ermöglicht. Durch die Anordnung des Drehlagers innerhalb der Außenkontur des Wasserfahrzeugs kann der Bereich des Krans, der aus der Außenkontur hervorsteht, im Wesentlichen auf den Ausleger reduziert werden. Weder der Turm noch das Drehlager tragen somit zum Radarquerschnitt des Wasserfahrzeugs bei. Konstruktiv vorteilhaft ist es, wenn das Drehlager bündig mit der Außenkontur abschließt. Der Ausleger kann starr mit dem Drehlager verbunden sein, so dass der Ausleger gegenüber dem Turm gedreht werden kann. Bevorzugt ist der Ausleger um eine vertikale Drehachse drehbar. Die Drehachse verläuft besonders bevorzugt parallel zu einer Längsachse des Turms. Besonders bevorzugt ist eine Drehung des Auslegers um eine Achse, die quer, insbesondere senkrecht, zur Längsachse des Turms angeordnet ist, gesperrt. Vorteilhaft ist ferner, wenn das Drehlager als Drehkranz ausgebildet ist, so dass im Inneren des Drehkranzes ein Freiraum z. B. zur Durchführung von Versorgungsleitungen bereitgestellt werden kann.

Vorteilhaft ist eine Ausgestaltung, wobei der Ausleger in eine Ruhestellung verbringbar ist, in welcher der Ausleger oberhalb eines Krandecks des Wasserfahrzeugs angeordnet ist, wobei der Abstand zwischen einer Unterkante des Auslegers und dem Krandeck kleiner als 10 cm, bevorzugt kleiner als 5 cm, besonders bevorzugt kleiner als 1 cm, ist. Das Krandeck kann die Außenkontur des Wasserfahrzeugs oberhalb des Turms des Krans bilden. Bevorzugt handelt es sich bei dem Krandeck um ein oberhalb des Hauptdecks angeordnetes Deck, welches einen Aufbau nach oben abschließt. Ein möglichst geringer Abstand zwischen der Unterkante des Auslegers und dem Krandeck bringt den Vorteil mit sich, dass sich der Ausleger in der Ruhestellung quasi an dem Krandeck anliegt und somit nur zu einer geringen Vergrößerung des Radarquerschnitts führt. Der Abstand zwischen der Unterkante des Auslegers und dem Krandeck ist vorteilhafterweise derart bemessen, dass der Ausleger frei über dem Krandeck drehbar ist. Besonders bevorzugt ist im Raum zwischen der Unterkante des Auslegers und dem Krandeck zumindest eine Gleitschiene angeordnet.

In diesem Zusammenhang hat es sich eine Ausgestaltung als vorteilhaft herausgestellt, bei welcher eine Seitenwand des Auslegers in der Ruhestellung einen stumpfen Winkel mit dem Krandeck einschließt. Durch den stumpfen Winkel zwischen der Seitenwand des Auslegers und dem Krandeck können von seitlich auf den Ausleger treffende Radarwellen nach oben reflektiert werden, so dass die Wahrscheinlichkeit der Rückreflexion zu der Quelle der Radarstrahlung verringert wird. Alternativ kann eine Seitenwand des Auslegers in der Ruhestellung eine Fortführung einer geneigten Fläche der Außenkontur des Wasserfahrzeugs bilden, so dass sich die Seitenwand des Auslegers bündig an die Fläche anschließt. Die Fläche der Außenkontur kann durch eine Fläche eines Aufbaus des Wasserfahrzeugs gebildet werden. Die Seitenwand des Auslegers kann Teil einer Abdeckung des Auslegers sein.

Bevorzugt ist es, wenn der Ausleger in eine Gebrauchsstellung verbringbar ist, in welcher ein freies Ende des Auslegers seitlich über einen Rand des Krandecks hinausragt, so dass Lasten im Bereich seitlich des Krandecks verladen werden können. Der Ausleger kann durch Drehung gegenüber dem Turm von der Ruhestellung in die Gebrauchsstellung bewegt werden und umgekehrt.

Bevorzugt beträgt der Abstand des Auslegers von einem Hauptdeck des Wasserfahrzeugs in der Gebrauchsstellung einen Wert im Bereich von 1 bis 3 Deckshöhen, bevorzugt von 2 Deckshöhen. Eine Deckshöhe entspricht der baulichen Höhen eines Decks des Aufbaus des Wasserfahrzeugs. Bevorzugt liegt die Deckshöhe im Bereich von 3 m bis 9 m, bevorzugt im Bereich von 4 m bis 6 m.

Konstruktiv vorteilhaft ist eine Ausgestaltung, bei welcher der Ausleger stabförmig ausgebildet ist. Der Querschnitt des Auslegers kann rund oder polygonal sein. Vorteilhaft ist es ferner, wenn der der Ausleger im Wesentlichen rechtwinklig zu einer Längsachse des Turms angeordnet ist. Des Weiteren ist es vorteilhaft, wenn der Ausleger zumindest teilweise aus einem Metall und/oder aus einem Verbundfasermaterial besteht. Besonders vorteilhaft ist es, wenn der Ausleger zumindest teilweise aus einem Karbonfaser-Verbundmaterial ausgebildet ist.

Eine bevorzugte Ausgestaltung sieht vor, dass der Ausleger teleskopierbar ausgebildet ist, so dass der Seilaufhängungspunkt des Krans in einer radial zu dem Turm stehenden Richtung bewegt werden kann. Es ist daher nicht erforderlich, eine Laufkatze an dem Ausleger vorzusehen, um den Seilaufhängungspunkt radial zu bewegen. Der Ausleger kann mehrere gegeneinander bewegbare Ausleger-Segmente aufweisen. Bevorzugt weist der Ausleger zwei, drei, vier oder fünf Segmente auf. Die Segmente können derart ausgebildet sein, dass ein Segment des Auslegers jeweils in ein benachbartes Segment einfahrbar ist. Der Seilaufhängungspunkt kann bei einer derartigen Ausgestaltung durch das Verfahren der einzelnen Segmente gegeneinander bewegt werden. Der Ausleger hat in seinem vollständig ausgefahren Zustand vorteilhafterweise mindestens eine Länge, die der Hälfte der Breite des Wasserfahrzeugs entspricht.

Bevorzugt ist es ferner, wenn der Kran einen Kranhaken aufweist, der in eine Stellung verbringbar ist, in welcher der Kranhaken, insbesondere vollständig, innerhalb des Auslegers angeordnet ist, so dass der Kranhaken von außen nicht sichtbar ist. Der Kranhaken kann in den Ausleger einziehbar und/oder einklappbar sein.

Bevorzugt ist der Turm teleskopierbar ausgebildet, so dass die Höhe des Auslegers in einer parallel zur Turmlängsachse angeordneten Richtung, insbesondere vertikal, bewegbar ist. Die Höhe des Auslegers kann eingestellt werden, um das Verladen von Lasten zu ermöglichen, die eine größere Höhe aufweisen und/oder auf ein oberhalb der Außenkontur des Wasserfahrzeugs liegendes Niveau verladen werden sollen. Der Turm kann mehrere gegeneinander bewegbare Turm-Segmente aufweisen, beispielsweise zwei, drei, vier oder fünf. Die Turm-Segmente können derart ausgebildet, sein, dass ein Turm-Segment in ein benachbartes Turm-Segment einfahrbar ist.

Vorteilhaft ist es ferner, wenn der Turm eine Seegangfolgeeinrichtung zur Kompensation einer seegangbedingten Bewegung eines Seilaufhängungspunkts des Krans aufweist. Durch die Seegangfolgeeinrichtung kann der Kran auch bei starkem Seegang auf offener See verwendet werden. Besonders vorteilhaft ist es, wenn die Seegangfolgeeinrichtung im Turm angeordnet ist, so dass kein zusätzlicher Platzbedarf entsteht. Die Seegangfolgeeinrichtung kann z. B. einen Hydraulikzylinder aufweisen, der im Turm angeordnet ist.

Eine vorteilhafte Ausgestaltung sieht vor, dass der Kran eine Seilwinde und/oder ein Hydraulikaggregat aufweist, welches innerhalb der Außenkontur des Wasserfahrzeugs angeordnet ist. Durch die Anordnung der Seilwinde bzw. des Hydraulikaggregats innerhalb der Außenkontur des Wasserfahrzeugs, insbesondere unterhalb eines Decks und/oder innerhalb eines Aufbaus des Schiffs, wird der Radarquerschnitt des Wasserfahrzeugs nicht negativ beeinträchtigt. Zudem verringert sich die Gefahr von Korrosion an der Seilwinde bzw. an dem Hydraulikaggregat.

Bevorzugt ist der Kran fernbedienbar ausgebildet, so dass es nicht erforderlich ist, dass sich ein Bediener des Krans auf einem Deck des Wasserfahrzeugs aufhalten muss. Hierdurch lässt sich die Gefährdung der Besatzung durch feindliche Bedrohungen und/oder starken Seegang verringern.

Gemäß einer weiteren vorteilhaften Ausgestaltung weist das Wasserfahrzeug zwei Kräne auf. Die Kräne können an zwei sich gegenüberliegenden Seiten des Wasserfahrzeugs angeordnet sein, beispielsweise auf der Backbordseite und der Steuerbordseite. Bevorzugt sind die beiden Kräne gleichzeitig bedienbar. Die Länge der Ausleger der beiden Kräne kann derart gewählt sein, dass sich die beiden Ausleger, insbesondere in einer maximal ausgefahrenen Stellung, nicht behindern können. Beispielsweise ist die Länge der Ausleger derart gewählt, dass sie kleiner ist als die Hälfte des Abstands zwischen den Türmen der beiden Kräne.

Weitere Einzelheiten, Merkmale und Vorteile der Erfindung ergeben sich aus den Zeichnungen, sowie aus der nachfolgenden Beschreibung von bevorzugten Ausführungsformen anhand der Zeichnungen. Die Zeichnungen illustrieren dabei lediglich beispielhafte Ausführungsformen der Erfindung, welche den Erfindungsgedanken nicht einschränken.

### Kurze Beschreibung der Figuren

Die **Figur 1** zeigt ein erstes Wasserfahrzeug mit einem Kran zum Heben von Lasten in einer perspektivischen Darstellung, wobei sich der Kran in einer Ruhestellung befindet.

Die **Figur 2** zeigt ein zweites Wasserfahrzeug mit einem Kran zum Heben von Lasten in einer Draufsicht, wobei sich der Kran in einer Ruhestellung befindet.

Die **Figur 3** zeigt das Wasserfahrzeug aus Figur 2 in einer Draufsicht, wobei sich der Kran in einer ersten Gebrauchsstellung befindet.

Die **Figur 4** zeigt das Wasserfahrzeug aus Figur 2 in einer Draufsicht, wobei sich der Kran in einer zweiten Gebrauchsstellung befindet.

### Ausführungsformen der Erfindung

In den verschiedenen Figuren sind gleiche Teile stets mit den gleichen Bezugszeichen versehen und werden daher in der Regel auch jeweils nur einmal benannt bzw. erwähnt.

In der **Figur 1** ist das Heck eines Wasserfahrzeugs 1 gemäß einem ersten Ausführungsbeispiel der Erfindung dargestellt. Das Wasserfahrzeug 1 ist als militärisches Überwasserfahrzeug, beispielsweise als Korvette oder Patrouillenschiff, ausgestaltet. Im Bereich des Hecks weist das Wasserfahrzeug 1 ein den Rumpf 2 nach oben begrenzendes Hauptdeck 4 auf, welches als Helikopterlandedeck genutzt wird. Auf dem Hauptdeck 4 ist ein Aufbau 3 angeordnet, welches sich über eine Höhe von zwei Decks erstreckt und einen Hangar zur Lagerung von Hubschraubern und anderen Ausrüstungsgegenständen beherbergt. Der Aufbau wird nach oben von einem Krandeck 7 begrenzt. Das Krandeck 7 bildet somit einen Teil der Außenkontur des Wasserfahrzeugs 1.

Auf einem zwischen dem Hauptdeck 4 und dem Krandeck 7 angeordneten Zwischendeck ist auf der Steuerbordseite ein Kran 16 vorgesehen, welcher gemäß dem Stand der Technik ausgebildet ist. Der Kran ist als fest auf dem Zwischendeck 7 installierter Ladekran ausgebildet. In einer in der Fig. 1 gezeigten Nichtgebrauchsstellung liegt der Kran 16 eingefahren auf einem Lager eines Kranarms auf. Durch den auf dem Zwischendeck aufliegenden Kran 16 verschlechtert sich der Radarquerschnitt des Wasserfahrzeugs 1 wesentlich auf der Steuerbordseite und von achtern.

Um den Radarquerschnitt des Wasserfahrzeugs 1 zu verkleinern und damit die Wahrscheinlichkeit herabzusetzen, dass das Wasserfahrzeug 1 durch feindliches Radar entdeckt wird, kann anstelle des aus dem Stand der Technik bekannten Krans 16 ein erfindungsgemäßer Kran 10 zur Anwendung kommen, welcher exemplarisch auf der Backbordseite des Wasserfahrzeugs 1 dargestellt ist. Der Kran 10 kann abweichend von dem Ausführungsbeispiel auf der Steuerbordseite vorgesehen sein. Gemäß einer weiteren Abwandlung kann das Wasserfahrzeug 1 zwei Kräne aufweisen, beispielsweise jeweils einen Kran an der Backbordseite und einen Kran an der Steuerbordseite.

Der Kran 10 weist einen Turm 11 und einen gegenüber dem Turm 11 drehbar angeordneten Ausleger 13 auf. Der Turm 11 des Krans 10 ist innerhalb der Außenkontur des Wasserfahrzeugs 1 angeordnet, so dass die von einem Radargerät ausgesendete Radarstrahlung von der Außenkontur des Wasserfahrzeugs 1, hier der Oberfläche des Aufbaus 3, reflektiert wird und nicht auf den Turm 11 treffen kann. Somit wird der Beitrag des Turms 11 zu dem Radarquerschnitt des Wasserfahrzeugs 1 eliminiert und der Radarquerschnitt insgesamt verringert. Bei dem Ausführungsbeispiel ist der Turm 11 innerhalb des Aufbaus 3 angeordnet. Der Aufbau 3 kann nach Art eines Tarnaufbaus ausgestaltet sein und einen gegenüber herkömmlichen Aufbauten herabgesetzten Radarquerschnitt aufweisen. Dies kann beispielsweise dadurch erfolgen, dass die Außenwände des Aufbaus 3 eben ausgebildet sind und einen stumpfen Winkeln gegenüber der Horizontalen aufweisen.

Der Kran 10 ist als in den Aufbau 3 integrierter Turmdrehkran ausgebildet, dessen Turm 11 vollständig unterhalb des Krandecks 7 angeordnet ist. Der Ausleger 13 des Krans 10 ist starr mit einem als Drehkranz ausgebildeten Drehlager 12 verbunden, so dass der Ausleger 13 um die Längsachse des Turm 11 gedreht werden kann, aber kein Freiheitsgrad um eine Drehachse quer, insbesondere senkrecht, zur Längsachse des Turms 11 besteht. Das Drehlager 12 ist bei dem Ausführungsbeispiel zusammen mit dem Turm 11 innerhalb der Außenkontur des Wasserfahrzeugs 1 angeordnet und trägt daher nicht zum Radarquerschnitt des Wasserfahrzeugs 1 bei. Das Drehlager 12 schließt bündig mit der Oberkante des Aufbaus 3, also dem Krandeck 7, ab.

In der Darstellung gemäß **Figur 1** befindet sich der Ausleger 13 des Krans 10 in einer Ruhestellung, in welcher der Ausleger 13 oberhalb des Krandecks 7 angeordnet ist und der Abstand zwischen der Unterkante des Auslegers 13 und dem Krandeck 7 möglichst gering ist. Der Ausleger 13 kann unmittelbar auf dem Krandeck 7 aufliegen oder alternativ auf dünnen Gleitlagern aufliegen, welche auf dem Krandeck 7 angebracht sind. Gemäß dem Ausführungsbeispiel ist der Abstand kleiner als 10 cm, bevorzugt kleiner als 5 cm, besonders bevorzugt kleiner als 1 cm. Der Ausleger 12 ist insgesamt nach Art eines Stabs ausgebildet, welcher sich von dem Drehlager 12 entlang einer geraden Linie erstreckt, die einen rechten Winkel mit der Längsachse des Turms 11 einschließt. Die Seitenwände des Auslegers 13 schließen in der Gebrauchsstellung einen stumpfen Winkel mit der Oberfläche des Krandecks 7 ein. Bei dem Ausführungsbeispiel ist der Ausleger 13 in der Ruhestellung in einer Stellung quer, insbesondere rechtwinklig, zur Längsachse des Wasserfahrzeugs 1 angeordnet. Alternativ kann der Ausleger 13 in der Ruhestellung parallel zu der Längsachse des Wasserfahrzeugs 1 angeordnet sein.

Innerhalb des Aufbaus 3 ist ferner eine Seilwinde 14 sowie ein nicht dargestelltes Hydraulikaggregat angeordnet. Der Kran 10 ist fernbedienbar, so dass Besatzungsmitglieder zum Bedienen des Krans 10 eine optimale Position einnehmen können.

Die Darstellungen in den **Figuren 2, 3 und** 4 zeigen ein zweites Ausführungsbeispiel der Erfindung. In der **Figur 2** befindet sich der Kran 10 in der Ruhestellung. In den **Figuren 3 und 4** nimmt der Kran zwei unterschiedliche Gebrauchsstellungen ein, wobei das freie Ende 13.3 des Auslegers 13 seitlich über den Rand des Krandecks hinausragt. In der Gebrauchsstellung nach **Figur 2** ist der Ausleger oberhalb des Hauptdecks 4 in einem Abstand von ca. 5 m angeordnet. Diese Höhe ist ausreichend zum Verladen von Helikoptern, Drohnen, Transportcontainern, Booten sowie anderen Lasten zwischen dem Wasserfahrzeug 1 und dem Land, so dass ein Auftoppen des Krans nicht erforderlich ist. Die **Figur 3** zeigt den Kran 10 beim Aufnehmen einer Last 15 von einem auf einer Kaimauer 9 stehenden Landfahrzeug 8.

In einer Abwandlung der vorstehend beschriebenen Ausführungsbeispiele kann der Kran 10 eine Seegangfolgeeinrichtung aufweisen, durch welche seegangbedingte Bewegungen des Seilaufhängungspunkts des Krans 10 kompensiert werden können. Die Seegangfolgeeinrichtung kann in dem Turm 11 integriert sein.

Die vorstehend beschriebenen Wasserfahrzeuge 1 weisen einen Kran 10 zum Heben von Lasten auf, welcher einen Turm 11 und einen gegenüber dem Turm 11 drehbaren Ausleger 13 aufweisen, wobei der Turm 11 innerhalb der Außenkontur des Wasserfahrzeugs 1 angeordnet ist.

### Bezugszeichenliste

- 1: Wasserfahrzeug
- 2: Rumpf
- 3: Aufbau
- 4: Hauptdeck
- 5: Zwischendeck
- 6: Hangar
- 7: Krandeck
- 8: Landfahrzeug
- 9: Kaimauer
- 10: Kran
- 11: Turm
- 12: Drehkranz
- 13: Ausleger
- 13.2, 13.2: Ausleger-Segment
- 13.3: freies Ende
- 14: Seilwinde
- 15: Last
- 16: Kran

## Patentansprüche

1. Wasserfahrzeug mit einem Kran (10) zum Heben von Lasten (15), welcher einen Turm (11) und einen gegenüber dem Turm (11) drehbaren Ausleger (13) aufweist, wobei der Turm (11) innerhalb der Außenkontur des Wasserfahrzeugs (1) angeordnet ist, **dadurch gekennzeichnet, dass** der Turm (11) innerhalb eines Aufbaus (3) des Wasserfahrzeugs (1) angeordnet ist.

2. Wasserfahrzeug nach Anspruch 1, wobei der Ausleger (13) mit dem Turm (11) über ein Drehlager (12) verbunden ist, welches innerhalb der Außenkontur des Wasserfahrzeugs (1) angeordnet ist.

3. Wasserfahrzeug nach einem der vorhergehenden Ansprüche, wobei der Ausleger (13) in eine Ruhestellung verbringbar ist, in welcher der Ausleger (13) oberhalb eines Krandecks (7) des Wasserfahrzeugs (1) angeordnet ist, wobei der Abstand zwischen einer Unterkante des Auslegers (13) und dem Krandeck (7) kleiner als 10 cm, bevorzugt kleiner als 5 cm, besonders bevorzugt kleiner als 1 cm, ist.

4. Wasserfahrzeug nach Anspruch 3, wobei eine Seitenwand des Auslegers (13) in der Ruhestellung einen stumpfen Winkel mit dem Krandeck (7) einschließt oder wobei eine Seitenwand des Auslegers (13) in der Ruhestellung eine Fortführung einer geneigten Fläche der Außenkontur des Wasserfahrzeugs (1) bildet.

5. Wasserfahrzeug nach einem der vorhergehenden Ansprüche, wobei der Ausleger (13) in eine Gebrauchsstellung verbringbar ist, in welcher ein freies Ende (13.3) des Auslegers (13) seitlich über einen Rand des Krandecks (7) hinausragt.

6. Wasserfahrzeug nach Anspruch 5, wobei der Abstand des Auslegers (13) von einem Hauptdeck (4) des Wasserfahrzeugs (1) in der Gebrauchsstellung einen Wert im Bereich von 1 bis 3 Deckshöhen, bevorzugt von 2 Deckshöhen, beträgt.

7. Wasserfahrzeug nach einem der vorhergehenden Ansprüche, wobei der Ausleger (13) stabförmig ausgebildet ist.

8. Wasserfahrzeug nach einem der vorhergehenden Ansprüche, wobei der Ausleger (13) im Wesentlichen rechtwinklig zu einer Längsachse des Turms (11) angeordnet ist.

9. Wasserfahrzeug nach einem der vorhergehenden Ansprüche, wobei der Ausleger (13) teleskopierbar ausgebildet ist.

10. Wasserfahrzeug nach einem der vorhergehenden Ansprüche, wobei der Kran (10) einen Kranhaken aufweist, der in eine Stellung verbringbar ist, in welcher der Kranhaken, insbesondere vollständig, innerhalb des Auslegers (13) angeordnet ist.

11. Wasserfahrzeug nach einem der vorhergehenden Ansprüche, wobei der Turm (11) teleskopierbar ausgebildet ist.

12. Wasserfahrzeug nach einem der vorhergehenden Ansprüche, wobei der Turm (11) eine Seegangfolgeeinrichtung zur Kompensation einer seegangbedingten Bewegung eines Seilaufhängungspunkts des Krans (10) aufweist.

13. Wasserfahrzeug nach einem der vorhergehenden Ansprüche, wobei der Kran (10) eine Seilwinde (14) und/oder ein Hydraulikaggregat aufweist, welches innerhalb der Außenkontur des Wasserfahrzeugs (1) angeordnet ist.

14. Wasserfahrzeug nach einem der vorhergehenden Ansprüche, wobei der Kran (10) fernbedienbar ausgebildet ist.

15. Wasserfahrzeug nach einem der vorhergehenden Ansprüche, wobei das Wasserfahrzeug (1) zwei Kräne (10) aufweist.

## Claims

1. Watercraft having a crane (10) for lifting loads (15), which crane (10) has a tower (11) and a boom (13) which can rotate with respect to the tower (11), wherein the tower (11) is arranged inside the outer contour of the watercraft (1), **characterized in that** the tower (11) is arranged inside a superstructure (3) of the watercraft (1).

2. Watercraft according to Claim 1, wherein the boom (13) is connected to the tower (11) via a rotary bearing (12) which is arranged inside the outer contour of the watercraft (1).

3. Watercraft according to either of the preceding claims, wherein the boom (13) can be moved into a position of rest in which the boom (13) is arranged above a crane deck (7) of the watercraft (1), wherein the distance between a lower edge of the boom (13) and the crane deck (7) is less than 10 cm, preferably less than 5 cm, particularly preferably less than 1 cm.

4. Watercraft according to Claim 3, wherein a side wall of the boom (13) in the position of rest encloses an obtuse angle with the crane deck (7) or wherein a side wall of the boom (13) in the position of rest forms a continuation of an inclined surface of the outer contour of the watercraft (1).

5. Watercraft according to one of the preceding claims, wherein the boom (13) can be moved into a position of use in which a free end (13.3) of the boom (13) projects laterally beyond an edge of the crane deck (7).

6. Watercraft according to Claim 5, wherein the distance of the boom (13) from a main deck (4) of the watercraft (1) in the position of use has a value in the range of 1 to 3 deck heights, preferably of 2 deck heights.

7. Watercraft according to one of the preceding claims, wherein the boom (13) is embodied in a rod shape.

8. Watercraft according to one of the preceding claims, wherein the boom (13) is arranged essentially at right angle to a longitudinal axis of the tower (11).

9. Watercraft according to one of the preceding claims, wherein the boom (13) is of telescopic design.

10. Watercraft according to one of the preceding claims, wherein the crane (10) has a crane hook which can be moved into a position in which the crane hook is arranged, in particular completely, within the boom (13).

11. Watercraft according to one of the preceding claims, wherein the tower (11) is of telescopic design.

12. Watercraft according to one of the preceding claims, wherein the tower (11) has a sea-swell-following device for compensating for a sea-swell-induced movement of a cable-suspension point of the crane (10).

13. Watercraft according to one of the preceding claims, wherein the crane (10) has a cable winch (14) and/or a hydraulic assembly which is arranged inside the outer contour of the watercraft (1).

14. Watercraft according to one of the preceding claims, wherein the crane (10) is of remote-controllable design.

15. Watercraft according to one of the preceding claims, wherein the watercraft (1) has two cranes (10).

## Revendications

1. Véhicule nautique équipé d'une grue (10) pour lever des charges (15), qui présente une tour (11) et une flèche (13) pouvant tourner par rapport à la tour (11), dans lequel la tour (11) est disposée à l'intérieur du contour extérieur du véhicule nautique (1), **caractérisé en ce que** la tour (11) est disposée à l'intérieur d'une superstructure (3) du véhicule nautique (1).

2. Véhicule nautique selon la revendication 1, dans lequel la flèche (13) est reliée à la tour (11) par un palier rotatif (12), qui est disposé à l'intérieur du contour extérieur du véhicule nautique (1).

3. Véhicule nautique selon l'une quelconque des revendications précédentes, dans lequel la flèche (13) peut être amenée dans une position de repos, dans laquelle la flèche (13) est disposée au-dessus d'un pont de charge (7) du véhicule nautique (1), dans lequel la distance entre un bord inférieur de la flèche (13) et le pont de charge (7) est inférieure à 10 cm, de préférence inférieure à 5 cm, et de préférence encore inférieure à 1 cm.

4. Véhicule nautique selon la revendication 3, dans lequel une paroi latérale de la flèche (13) dans la position de repos forme un angle obtus avec le pont de charge (7) ou dans lequel une paroi latérale de la flèche (13) dans la position de repos forme un prolongement d'une face inclinée du contour extérieur du véhicule nautique (1).

5. Véhicule nautique selon l'une quelconque des revendications précédentes, dans lequel la flèche (13) peut être amenée dans une position d'utilisation, dans laquelle une extrémité libre (13.3) de la flèche (13) déborde latéralement au-delà d'un bord du pont de charge (7) .

6. Véhicule nautique selon la revendication 5, dans lequel la distance entre la flèche (13) et un pont principal (4) du véhicule nautique (1) dans la position d'utilisation présente une valeur de l'ordre de 1 à 3 hauteurs de pont, de préférence de 2 hauteurs de pont.

7. Véhicule nautique selon l'une quelconque des revendications précédentes, dans lequel la flèche (13) est réalisée en forme de barre.

8. Véhicule nautique selon l'une quelconque des revendications précédentes, dans lequel la flèche (13) est disposée essentiellement perpendiculairement à un axe longitudinal de la tour (11).

9. Véhicule nautique selon l'une quelconque des revendications précédentes, dans lequel la flèche (13) est télescopique.

10. Véhicule nautique selon l'une quelconque des revendications précédentes, dans lequel la grue (10) présente un crochet de grue, qui peut être amené dans une position, dans laquelle le crochet de grue est disposé, notamment entièrement, à l'intérieur de la flèche (13).

11. Véhicule nautique selon l'une quelconque des revendications précédentes, dans lequel la tour (11) est télescopique.

12. Véhicule nautique selon l'une quelconque des revendications précédentes, dans lequel la tour (11) présente un dispositif de suivi de l'état de la mer pour la compensation d'un mouvement provoqué par l'état de la mer d'un point de suspension du câble de la grue (10).

13. Véhicule nautique selon l'une quelconque des revendications précédentes, dans lequel la grue (10) présente un treuil (14) et/ou un groupe hydraulique, qui est disposé à l'intérieur du contour extérieur du véhicule nautique (1).

14. Véhicule nautique selon l'une quelconque des revendications précédentes, dans lequel la grue (10) peut être télécommandée.

15. Véhicule nautique selon l'une quelconque des revendications précédentes, dans lequel le véhicule nautique (1) présente deux grues (10).
